# EUROPÄISCHE PATENTSCHRIFT

(11) **EP 0 144 347 B1**
(45) Veröffentlichungstag und Bekanntmachung des Hinweises auf die Patenterteilung: **05.11.1986**
(21) Anmeldenummer: 84901762.9
(22) Anmeldetag: 27.04.1984
(51) Int. Cl.: H01F 40/06

(54) **AKTIVER STROMWANDLER**
ACTIVE CURRENT TRANSFORMER
TRANSFORMATEUR DE COURANT ACTIF

(30) Priorität: 24.05.1983 DE 3318749
(43) Veröffentlichungstag der Anmeldung: 19.06.1985
(73) Patentinhaber: LGZ LANDIS & GYR ZUG AG, CH-6301 Zug (CH); DEUTSCHE ZAEHLER-GESELLSCHAFT Nachf. A. Stepper & Co. (GmbH & Co.), 22083 Hamburg (DE)
(72) Erfinder: FRIEDL, Richard, D-3300 Braunschweig (DE)
(74) Vertreter: Müller, Hans-Jürgen, Dipl.-Ing.
(86) Internationale Anmeldenummer: EP8400126
(87) Internationale Veröffentlichungsnummer: WO8404849

## Beschreibung

Die Erfindung bezieht sich auf einen aktiven Stromwandler der im Oberbegriff des Anspruchs 1 angegebenen Art.

Stromwandler mit elektronischer Fehlerkompensation sind bekannt (DE-A-23 30 048). Bei derartigen Stromwandlern ist der Kopplungsfaktor K, welcher einzig durch die magnetischen Leitwerte bestimmt ist, stets praktisch gleich eins. Dies wird durch den geschlossenen magnetischen Kreis erzielt, so dass das Uebersetzungsverhältnis des Wandlers durch das Verhältnis der Windungszahlen der Primär- und der Sekundärwicklung festgelegt ist. Ein verbleibender geringer Stromfehler wird durch die Kompensation des magnetischen Flusses eliminiert. Bei grossen Uebersetzungsverhältnissen mit entsprechend hohen Durchflutungen erfordert der vorstehend beschriebene Stromwandler einen erheblichen Material- und Raumbedarf, da der gesamte primäre Fluss kompensiert werden muss.

Besonders beim Messen der Stromstärken grosser Wechselströme werden von der Primärwicklung erheblich grössere Durchflutungen erzeugt als mit ferromagnetischem Kern ausgerüstete Wandler für eine einwandfreie Funktion des Magnetkerns benötigen. Zur Verringerung des hierdurch bedingten Aufwandes an Magnetkernmaterial sowie des Raum- und Kostenbedarfs sind Wandler bekannt, deren Magnetkern nur einen Teil des den Meßstrom führenden Leiterquerschnittes umfasst. Besondere Probleme ergeben sich dabei hinsichtlich der relativ grossen Temperaturabhängigkeit und der Notwendigkeit, prinzipbedingte Phasenfehler zwischen Primär- und Sekundärstrom durch besondere Massnahmen zu eliminieren.

Weiterhin ist ein aktiver Stromwandler bekannt, bei dem der zu messende Strom auf zwei voneinander getrennte Leiter aufgeteilt ist, welche zur Bildung der Primärwicklung einander gegensinnig gewickelt sind und deren Widerstandswerte sich voneinander unterscheiden (DE-A-31 40 544).

Ausserdem sind aktive Stromwandler bekannt, die auf ferromagnetische Kerne vollständig verzichten (DE-A-28 12 303), und bei denen die sekundäre Wicklung als Toroid ausgeführt ist, durch den der primäre, den Meßstrom führende Leiter hindurchtritt. Obwohl solche Wandler relativ genau arbeiten, ist deren mechanischer Aufbau für eine Massenproduktion zu aufwendig.

Bei den bekannten Stromwandlern wird zwischen der primären sowie der sekundären Wicklung stets der Kopplungsfaktor K = 1 angestrebt, wobei das Uebersetzungsverhältnis allein durch das Verhältnis der Windungszahlen dieser Wicklungen bestimmt ist.

Der Erfindung liegt die Aufgabe zugrunde, einen Stromwandler zu schaffen, der gegenüber den bekannten Anordnungen bei wenigstens gleichen messtechnischen Eigenschaften einfacher aufgebaut und kostengünstiger hergestellt werden kann.

Die Lösung der Aufgabe gelingt durch die im Anspruch 1 angegebenen Merkmale. Zweckmässige Ausführungsformen der Erfindung sind durch die Merkmale der Unteransprüche gekennzeichnet.

Bei dem erfindungsgemässen Stromwandler wird das Stromübersetzungsverhältnis im Gegensatz zu den bekannten Anordnungen nicht ausschliesslich durch das Verhältnis der Windungszahlen der Primär- und Sekundärwicklung, sondern ausserdem in erheblichem Masse durch den Kopplungsfaktor festgelegt, welcher das Verhältnis von Teilfluss zu Gesamtfluss angibt. Durch die Wahl eines wesentlich unter eins liegenden Kopplungsfaktors kann das Uebersetzungsverhältnis ohne Aenderung der Windungszahlen in weiten Grenzen eingestellt werden, so dass die Sekundär- und Detektorwicklung vergleichsweise klein ausgeführt werden können. Während bei den bekannten Wandlern ein Kopplungsfaktor K = 1 angestrebt wird, ist bei der Erfindung von diesem Wert deutlich abzuweichen, um die gewünschten hohen Uebersetzungsverhältnisse mit Hilfe des Kopplungsfaktors, also der sekundärseitigen Teilflusserfassung, einzustellen. Die Kompensation des Stromfehlers erfolgt auch beim neuen Wandler in bekannter Weise durch Wahl einer geeigneten Verstärkung. Bei einer Anordnung ohne ferromagnetisches Material wird der Kopplungsfaktor durch einen ausreichend grossen geometrischen Abstand zwischen Primär- und Detektorwicklung bzw. Sekundärwicklung erreicht. Bei Einsatz ferromagnetischer Werkstoffe wird der Kopplungsfaktor ausserdem durch die Permeabilität dieser Werkstoffe beeinflusst.

Der erfindungsgemässe Stromwandler mit hoher Stromübersetzung zeichnet sich gegenüber den bekannten Anordnungen in erster Linie durch weitere erhebliche Vereinfachungen, durch Unempfindlichkeit gegenüber Temperaturänderungen und durch geringe Phasenfehler aus. Weitere Vorteile sind die Möglichkeit des einfachen Zusammenbaues des Primärleiters mit den anderen notwendigen Bauteilen durch Einbringen (Einstecken) dieser Teile in das Magnetfeld des im Primärleiter fliessenden Stromes, so dass beispielsweise das Auswechseln dieser Bauteile auch vorgenommen werden kann, ohne den Primärstromkreis öffnen zu müssen, und die uneingeschränkte Funktion beim Vorhandensein von Gleichstromanteilen im Primär- und Sekundärkreis. Darüberhinaus ist die Anwendung der erfindungsgemässen Anordnung mit den bekannten Schaltungen digitaler_{'} Flusskompensation im Sekundärkreis sowie die bekannte Austastung des magnetischen Flusses mit Sägezahnsignalen besonders geeignet, da wegen der geringen Impedanz der Sekundärwicklung die Frequenz der Ausmesszyklen relativ hoch gewählt werden kann. Je nach Anwendungsfall kann der neue Stromwandler mit oder ohne Ferromagnetika ausgerüstet sein. Der neue Wandler eignet sich besonders für die Verwendung in Elektrizitätszählern für ein- und mehrphasigen Wechselstrom.

Nachfolgend werden das Prinzip der Erfindung und einige Ausführungsbeispiele anhand von Zeichnungen näher erläutert.

Es zeigen: Fig. 1a eine Prinzipdarstellung des erfindungsgemässen Stromwandlers,
Fig. 1b das Prinzipschaltbild eines bekannten kompensierten Stromwandlers,
Fig. 2 einen Stromwandler mit einem Flachleiter,
Fig. 3a eine Stirnansicht des Wandlers gemäss der Fig. 2 mit einer Vorrichtung zur Einstellung des Kopplungsfaktors,
Fig. 3b einen Längsschnitt durch den Wandler nach der Fig. 3a,
Fig. 4 eine Stirnansicht des Wandlers nach der Fig. 2 mit einer gegenüber der Fig. 3a und 3b veränderten Vorrichtung zur Einstellung des Kopplungsfaktors,
Fig. 5 eine Stirnansicht des Wandlers nach der Fig. 2 mit zwei weiteren Vorrichtungen zur Einstellung des Kopplungsfaktors,
Fig. 6 eine Stirnansicht des Wandlers mit einer Einrichtung zur Verminderung des Einflusses von äusseren Fremdfeldern,
Fig. 7 einen Schnitt durch den Wandler gemäss der Fig. 6 längs der Linie VII - VII,
Fig. 8a eine Seitenansicht eines Abschirmtopfes,
Fig. 8b den Abschirmtopf nach der Fig. 8a in der Stirnansicht, teilweise im Schnitt,
Fig. 9a eine Seitenansicht eines weiteren Abschirmtopfes und
Fig. 9b einen Schnitt durch den Abschirmtopf gemäss der Fig. 9a längs der Linie A - A.

Fig 1a stellt die Erfindung in allgemeinster Art dar. Es handelt sich um die Anordnung einer Gegeninduktivität, bestehend aus einer den zu messenden Wechselstrom 1₁ führenden Primärwicklung 1 mit der Windungszahl W₁, durch deren Windungsfläche der magnetische Fluss 0₁ tritt, und einer Detektorwicklung 3, die vom Teilfluss 0₁₃, d.h. von einem Teil des Flusses 0₁ durchsetzt wird, während der andere Teil 0₁₁ als Streufluss die Wicklung 3 nicht durchsetzt. Eine Sekundärwicklung 2 mit der Windungszahl W₂ ist mit der Wicklung 3 relativ fest gekoppelt.

Beim Vorhandensein des Teilflusses 0₁₃ wird, wie bei kompensierten Stromwandlern bekannt (Fig. 1 b), die in der Detektorwicklung 3 induzierte Spannung einer Verstärkeranordnung V zugeführt, die in der Sekundärwicklung 2 einen solchen Strom 1₂ aufbaut, dass der Teilfluss 0₁₃, der die Detektorwicklung 3 durchsetzt, bei üblicherweise hoher Verstärkung praktisch vollständig kompensiert Wird, wobei der Kopplungsfaktor von der Verstärkung nicht beeinflusst wird. Der sekundäre Meßstrom 1₂ ist dann sehr genau dem zu messenden Strom 1₁ in der Wicklung 1 proportional. Der erfindungsgemässe Stromwandler benutzt zur Erhöhung des Uebersetzungsverhältnisses einen Kopplungsfaktor K, der wesentlich kleiner als eins ist. Er ergibt sich gemäss der Fig. 1 a zu K = 013101 und führt zu einem Uebersetzungsverhältnis

Die Fig. 2 stellt ein Ausführungsbeispiel des erfindungsgemässen Stromwandlers mit ferromagnetischem Material dar. Der Wandler weist einen den zu messenden Strom führenden Flachleiter 1 auf, welcher mit Stromzuführungen 4 und 5 versehen ist und die Primärwicklung 1 mit nur einer Windung W₁ bildet. Der Flachleiter 1 a umschliesst einen aus ferromagnetischem Material bestehenden Rohrabschnitt 6, welcher seinerseits einen ebenfalls aus ferromagnetischem Material bestehenden zylindrischen ferromagnetischen Kernstab 7 konzentrisch umfasst, auf dem die Wicklungen 3 und 2 aufgebracht sind. Zwischen den beiden Schenkeln des Flachleiters 1a im Bereich der Stromzuführungen 4 und 5 und zwischen der vom Flachleiter la gebildeten zylindrischen Primärwicklung 1 und dem ferromagnetischen Rohrabschnitt 6 befindet sich eine elektrisch isolierende Schicht 9. Der ferromagnetische Kernstab 7 mit den Wicklungen 3 und 2 ist gegenüber dem Rohrabschnitt 6 im Ringraum 8 entweder mit Isolationsmasse ausgefüllt oder durch andere mechanische Mittel fixiert.

Die Wirkungsweise der Anordnung ist folgende: Das vom zu messenden Strom 1₁ erzeugte Magnetfeld wird in der zylindrischen Primärwicklung 1 durch den ferromagnetischen Rohrabschnitt 6 und den ferromagnetischen Kernstab 7 definiert in zwei magnetische Flüsse aufgeteilt, deren Verhältnis zueinander weitgehend von den magnetischen Leitfähigkeiten der beiden ferromagnetischen Teile 6 und 7 bestimmt wird. Folglich wird bei gleichem ferromagnetischem Material (beispielsweise Ferritmaterial) und radialsymmetrischer Anordnung des Kernstabes 7 im Rohrabschnitt 6 bei gleicher Länge der Teile 6 und 7 das Teilungsverhältnis der magnetischen Flüsse und damit der Kopplungsfaktor K weitgehend vom Verhältnis der senkrecht zur Röhren- bzw. Stablängsachse liegenden radialen Schnittflächen bestimmt. Der Kopplungsfaktor K kann durch Kürzen des Kernstabes 7 bei gleichbleibender Länge des Rohrabschnittes 6 weiter verringert werden. Eine Veränderung des Kopplungsfaktors kann u.a. auch durch Verschieben des Kernstabes 7 in seiner Längsrichtung erfolgen.

Eine Verkleinerung des Kopplungsfaktors ist gemäss den Fig. 3a und 3b auch dadurch zu erreichen, dass man den Kernstab 7 mit den Wicklungen 3 und 2 gegenüber dem Rohrabschnitt 6 in eine Winkellage dreht, so dass die Wicklung 3 nur einen Teil des maximal erfassbaren magnetischen Flusses durchsetzt.

In der Fig. 4 ist eine von vielen Möglichkeiten gezeigt, wie der Kopplungsfaktor für eine Anordnung nach der Fig. 2 fein justiert werden kann. Auf ein stirnseitiges Ende des Rohrabschnittes 6 ist ein kreisringförmiges ferromagnetisches Blech 10 mit einer radial nach innen gerichteten Nase 10a aufgesetzt. Auf der entsprechenden Stirnseite des ferromagnetischen Kernstabes 7 ist eine ferromagnetische Blechfahne 11 verschwenkbar aufgesetzt, die bei Annäherung an die Nase 10a des Bleches 10 den Kopplungsfaktor erhöht und beim Wegdrehen erniedrigt. Die gleiche Wirkung erreicht man mit einer Ausführung zum Feinabgleich nach der Fig. 5, indem eine ferromagnetische Blechfahne 12 exzentrisch zum Rohrabschnitt 6 auf oder in der Nähe des Rohrabschnittes 6 drehbar gelagert ist und über das Feld, das aus dem Rohrabschnitt 6 austritt, gedreht wird, bis die gewünschte Uebersetzung vorhanden ist. Daneben gibt es die Möglichkeit, mit ferromagnetischen Schrauben 13 den Feldverlauf und damit die Flussaufteilung zwischen dem Rohrabschnitt 6 und dem Kernstab 7 feinfühlig zu beeinflussen (Fig. 5).

Restphasenfehler können durch geeignete Belastung der Teilflüsse mit Metallteilen, in denen Wirbelströme entstehen, ausgeglichen werden.

Zur Konzentration des ausserhalb der Primärwicklung 1 (Fig. 2) befindlichen Magnetfeldes kann über diese Wicklung ein Ferritzylinder oder -topf geschoben werden, der für den Durchgang der Stromzuführungen 4 und 5 an der Mantelseite geschlitzt ist.

Für sehr genaue Messungen ist es zweckmässig, äussere Fremdfelder, insbesondere solche, die in axialer Richtung der Röhrenanordnung das Nutzfeld überlagern, abzuschirmen. Dazu sind gemäss den Fig. 6 und 7 die Längen des Rohrabschnittes 6 und des Kernstabes 7 mit den Wicklungen 3 und 2 kürzer als die axiale Länge der vom Flachleiter 1 gebildeten zylindrischen Primärwicklung 1 ausführen und die stierseitigen Enden der Primärwicklung 1 mit kresiförmigen ferromagnetischen Deckeln 16 und 17 abzuschliessen, wobei diese Deckel über die unmagnetischen Scheiben 14 und 15 im Abstand von den ferromagnetischen Teilen 6 und 7 gehalten sind. Hierdurch können alle innerhalb des Ringabschnittes des Flachleiters 1a befindlichen Teile - ggf. inklusive Elektronikelemente - als gemeinsamer Block in das Leiterrohr eingeschoben werden.

Bei hohen äusseren Fremdfeldern ist es zweckmässig, die Primärwicklung 1, die Wicklungen 2 und 3, den Rohrabschnitt 6 und den Stabkern 7 in einem weitgehend geschlossenen, vorteilhaft zylinderförmigen Abschirmtopf aus ferromagnetischem Material gemäss den Fig. 8a und 8b anzuordnen. Hierbei besteht der Abschirmtopf vorteilhaft aus zwei Schalenhälften 18 und 19, wobei die Berührungsflächen 20 der beiden Schalenhälften 18 und 19, die Längsachse des Abschirmtopfes 18,19 und somit auch die Längsache des Rohrabschnittes 6 (Fig. 2) in einer gemeinsamen Ebene liegen. Die beiden Schalenhälften 18 und 19 sind mit Aussparungen 21 und 22 zur Durchführung der Stromzuführungen 4, 5 (Fig.2) des Flachleiters 1a und der Anschlüsse der Wicklungen 2 und 3 versehen. Beim Zusammenbau werden die Schalenhälften 18 und 19 über den beschrieben Stromwandler geklappt. Auf diese Weise kann der innere Wandlerteil auch bei stromführendem Flachleiter 1 am Betriebsort ausgewechselt werden.

Die Fig. 9a und 9b zeigen ein Ausführungsbeispiel eines aus zwei Schalenteilen 23 und 24 bestehenden zylinderförmigen Abschirmtopfes, bei dem die Berührungsflächen 25 der beiden Schalenteile 23 und 24 in einer zur Längsachse des Abschirmtopfes 23, 24 und somit zur Längsachse des Rohrabschnittes 6 (Fig. 2) senkrechten Ebene liegen. Im dargestellten Beispiel ist der Schalenteil 23 als Topf und der Schalenteil 24 als Deckel ausgebildet. An der Innenseite der kreisförmigen Stirnfläche des Schalenteils 23 bzw. 24 ist ein Rohrzapfen 26 bzw. 27 angeformt. Diese Rohrzapfen 26 und 27 bilden zusammen den Rohrabschnitt 6 (Fig. 2) zum Zweck der Flussteilung, wobei ein Luftspalt 28 zwischen den einander gegenüberliegenden Stirnflächen der Rohrzapfen 26, 27 für eine Scherung des magnetischen Kreises sorgt und somit einen magnetischen Kurzschluss verhindert. Der hohlzylinderförmige Raum 29 zwischen dem Mantel des Abschirmtopfes 23, 24 und den Rohrzapfen 26, 27 dient der Aufnahme der Primärwicklung 1 bzw. des Flachleiters 1a und der Raum 30 im Innern der Rohrzapfen 26, 27 der Aufnahme des Kernstabes 7, der Sekundärwicklung 2 und der Detektorwicklung 3. Zur Durchführung der Stromzuführungen 4, 5 des Flachleiters 1a ist im Abschirmtopf 23, 24 ein Durchbruch 31 und zur Durchführung der Spulendrähte zum Raum 30 ein Durchbruch 32 vorgesehen.

Es wurde gefunden, dass der Kopplungsfaktor K und die Linearität des beschriebenen Stromwandlers hauptsächlich durch die _{Grössenverh}äₗₜₙi_{sse B:} Lₘ, Lₘ: Lₛ und Dp: Dₘ bestimmt sind. Dabei bedeuten
Bp Breite des Flachleiters 1a a
Lₘ Länge des Rohrabschnittes 6
Lₛ Länge der röhrenförmigen Wicklungen 2 und 3
Dp Innendurchmessen der durch den Flachleiter 1a gebildeten Röhre und
Dₘ Aussendurchmesser des Rohrabschnittes 6.

Der günstigste Kompromiss zwischen kleinem Kopplungsfaktor K bei zugleich grossem Wickelraum einerseits und guter Linearität andererseits ergibt sich bei B: Lₘ = 2:1, Lₘ = Lₛ und D: Dₘ ≦ 2:1.

Die erfindungsgemässe Anordnung eignet sich auch wegen des geringen Einspeisung eines ferromagnetischem Material (Eisenpulver, Ferrit) zur Einspeisung eines Sägezahnsignals relativ hoher Frequenz in die Wicklung 2, wobei bei elektronischen Multiplizieranordnungen nach dem sog. Time-Division-Verfahren die Nulldurchgänge der Spannung an der Detektorwicklung 3 als Tastverhältnis für die Steuerung der zweiten Messgrösse unmittelbar verfügbar sind.

## Patentansprüche

1. Aktiver Stromwandler mit einer den zu messenden Strom 1₁ führenden Primärwicklung mit der Windungszahl W₁, einer den Meßstrom 1₂ führenden Sekundärwicklung mit der Windungszahl W₂, sowie einer mit der Sekundärwicklung praktisch fest gekoppelten Detektorwicklung, deren induzierte Spannung mittels eines Regelverstärkers in der Sekundärwicklung einen Strom erzeugt, dessen magnetischer Fluss den die Detektorwicklung durchsetzenden magnetischen Fluss kompensiert, dadurch gekennzeichnet, dass die Detektorwicklung (3) zur Erzeugung eines grossen Stromübersetzungsverhältnisses einen magnetischen Teilfluss 0₁₃ des von der Primärwicklung (1) erzeugten magnetischen Flusses 0₁ erfasst, wobei der durch das Verhältnis des Teilflußses 0₁₃ zum Gesamtfluss 0₁ bestimmte Kopplungsfaktor K wesentlich kleiner als eins ist.

2. Stromwandler nach Anspruch 1 mit ferromagnetischem Material und mit einem den zu messenden Strom 1₁ führenden, zu einer Röhre geformten Flachleiter mit radial nach aussen weisenden Stromzuführungen, dadurch gekennzeichnet, dass innerhalb der Leiterröhre ein ferromagnetischer Rohrabschnitt (6; 26, 27) angeordnet ist, welcher einen die ebenfalls röhrenförmige Sekundärwicklung (2) und Detektorwicklung (3) tragenden ferromagnetischen Stabkern (7) umschliesst.

3. Stromwandler nach Anspruch 2, dadurch gekennzeichnet, dass zur Feineinstellung des Uebersetzungsverhältnisses sowohl der ferromagnetische Rohrabschnitt (6) als auch der Kernstab (7) unmittelbar oder über magnetische leitende Zusatzteile geometrische und damit magnetische Unsymmetrien aufweisen, die durch deren Formgebung (10, 11) oder beispielsweise durch Blechfahnen (12) oder Schrauben (13) gebildet sind (Fig. 4 bzw. 5).

4. Stromwandler nach einem der vorhergehenden Ansprüche, dadurch gekennzeichnet, dass zur weiteren Verkleinerung des Kopplungsfaktors K die Windungsflächen der Detektorwicklung (3) und der Sekundärwicklung (2) gegenüber der Richtung des Magnetfeldes des Stromes 1₁ in der Primärwicklung (1) um einen Winkel (a) verdrehbar sind

5. Stromwandler nach Anspruch 2 oder 3, dadurch gekennzeichnet,dass zur Verminderung des Einflusses von äusseren Fremdfeldern der ferromagnetische Rohrabschnitt (6) und der Kernstab (7) mit den Wicklungen (3; 2) kürzer als die axiale Länge der vom Flachleiter (1 a) gebildeten Primärwicklung (1) ist, und Deckel (16; 17) aus magnetisch leitendem Abschirmmaterial den Rohrabschnitt (6) jeweils stirnseitig abschliessen.

6. Stromwandler nach einem der Ansprüche 2 bis 4, dadurch gekennzeichnet, dass die Primärwicklung (1), die Sekundärwicklung (2), die Detektorwicklung (3), der Rohrabschnitt (6; 26, 27) und der Stabkern (7) in einem Abschirmtopf (18, 19; 23, 24) aus ferromagnetischem Material angeordnet sind.

7. Stromwandler nach Anspruch 6, dadurch gekennzeichnet, dass der Abschirmtopf (18, 19) aus zwei Schalenhälften (18; 19) besteht und dass die Berührungsflächen (20) der beiden Schalenhälften (18; 19) und die Längsachse des Rohrabschnittes (6) in einer gemeinsamen Ebene liegen.

8. Stromwandler nach Anspruch 6, dadurch gekennzeichnet, dass der Abschirmtopf (23, 24) aus zwei Schalenteilen (23, 24) besteht, deren Berührungsflächen (25) in einer zur Längsachse des Rohrabschnittes (6; 26, 27) senkrechten Ebene liegen.

9. Stromwandler nach Anspruch 8, dadurch gekennzeichnet, dass der Rohrabschnitt aus zwei Rohrzapfen (26; 27) besteht, die an je einem der Schalenteile (23; 24) angeformt und durch einen Luftspalt (28) voneinander getrennt sind.

10. Stromwandler nach einem der Ansprüche 2 bis 5, dadurch gekennzeichnet, dass das Verhältnis der Breite des Flachleiters (1a) zur Länge des Rohrabschnittes (6) annähernd 2:1 ist.

11. Stromwandler nach Anspruch 10, dadurch gekennzeichnet, dass die Länge des Rohrabschnittes (6) annähernd gleich der Länge der öhrenförmigen Sekundärwicklung (2) und Detektorwicklung (3) ist.

12. Stromwandler nach Anspruch 10 oder 11, dadurch gekennzeichnet, ass das Verhältnis des Innendurchmessers der durch den Flachleiter (1 a) gebildeten Röhre zum Aussendurchmesser des Rohrabschnittes (6; 26, 27) gleich oder kleiner als 2:1 ist.

## Claims

1. An active current transformer having a primary winding with the number of turns W₁, for carrying the current I, to be measured, a secondary winding with the number of turns W₂, for carrying the measurement current 1₂, and a detector winding which is practically fixedly coupled to the secondary winding and whose induced voltage generates a current by means of a control amplifier in the secondary winding, the magnetic flux of said current compensating for the magnetic flux which passes through the detector winding, characterised in that, to produce a high current transformation ratio
the detector winding (3) detects a magnetic flux portion 0₁₃ of the magnetic flux 0₁ which is produced by the primary winding (1) wherein the coupling factor K which is determined by the ratio of the flux portion 0₁₃ with respect to the total flux 0₁ is substantially less than one.

2. A current transformer according to claim 1 comprising ferromagnetic material and comprising a flat conductor which carries the current 1₁ to be measured and which is formed into a tube and which has radially outwardly pointing current supply means, characterised in that disposed within the conductor tube is a ferromagnetic tube portion (6; 26, 27) which embraces a ferromagnetic bar core (7) which carries the also tubular secondary winding (2) and detector winding (3).

3. A current transformer according to claim 2 characterised in that, for the purposes of fine setting of the transformation ratio both the ferromagnetic tube portion (6) and also the core bar (7) have geometric and thus magnetic asymmetries, either directly or by way of magnetic conductive additional portions, which asymmetries are formed by the configuration (10, 11) thereof or for example by sheet metal lugs (12) or screws (13) (Figures 4 and 5 respectively).

4. A current transformer according to one of the preceding claims characterised in that in order further to reduce the coupling factor K, the turn areas of the detector winding (3) and the secondary winding (2) are rotatable relative to the direction of the magnetic field of the current 1₁ in the primary winding (1), through an angle (a).

5. A current transformer according to claim 2 or claim 3 characterised in that, in order to reduce the influence of external fields the ferromagnetic tube portion (6) and the core bar (7) with the windings (3; 2) is shorter than the axial length of the primary winding (1) which is formed by the flat conductor (1 a) and covers (16, 17) of magnetically conductive screening material close off the tube portion (6) at each end thereof.

6. A current transformer according to one of claims 2 to 4 characterised in that the primary winding (1), the secondary winding (2), the detector winding (3), the tube portion (6; 26, 27) and the bar core (7) are arranged in a screening box (18, 19; 23, 24) of ferromagnetic material.

7. A current transformer according to claim 6 characterised in that the screening box (18, 19) ccmprises two shell halves (18; 19) and tnat the contact surfaces (20) of the two shell halves (18; 19) and the longitudinal axis of the tube portion (6) lie in a common plane.

8. A current transformer according to claim 6 characterised in that the screening box (23, 24) comprises two shell portions (23, 24) whose contact surfaces (25) lie in a plane which is perpendicular to the longitudinal axis of the tube portion (6; 26, 27).

9. A current transformer according to claim 8 characterised in that the tube portion ccmprises two tubular projections (26; 27) which are each formed on a respective one of the shell portions (23, 24) and which are separated from each other by an air gap (28).

10. A current transformer according to one of claims 2 to 5 characterised in that the ratio of the width of the flat conductor (1 a) with respect to the length of the tube portion (6) is approximately 2:1.

11. A current transformer according to claim 10 characterised in that the length of the tube portion (6) is approximately equal to the length of the tubular secordary winding (2) and detector winding (3).

12. A current transformer according to claim 10 or claim 11 characterised in that the ratio of the inside diameter of the tube formed by the flat conductor (1 a) relative to the outside diameter of the tube portion (6; 26, 27) is equal to or less than 2:1.

## Revendications

1. Transformateur d'intensité actif comportant un enroulement primaire, qui véhicule le courant (1₁) à mésurer et possède le nombre de spires (Wₗ), un enroulement secondaire qui véhicule le courant de mesure (1₂) et qui comporte le nombre de spires (W₂), ainsi qu'un enroulement de détection accouplé pratiquement rigidement à l'enroulement secondaire et dont la tension induite produit dans l'enroulement secondaire, au moyen d'un amplificateur de réglage, un courant dont le flux magnetique compense le flux magnétique traversant l'enroulement de détection, caractérisé en ce que l'enroulement de détection (3) détecte, pour la production d'un rapport élevé de transformation de courant
un flux magnétique partiel 0₁₃ du flux magnétique 0₁ produit par l'enroulement primaire (1), le facteur de couplage K déterminé par le rapport du flux partiel 0₁₃ au flux total 0₁ étant inférieur à un.

2. Transformateur d'intensité selon la revendication 1, comportant un matériau ferromagnétique et un conducteur plat véhiculant le courant à mesurer 1₁ et mis sous la forme d'un tube et comportant des organes d'amenée de courant s'étendant radialement vers l'extérieur, caractérisé en ce qu'à l'intérieur du tube formant conducteur se trouve disposé un élément tubulaire ferromagnétique (6; 26, 27), qui entoure un noyau en forme de barreau ferromagnétique (7) portant l'enroulement secondaire (2) également de forme tubulaire et l'enroulement de détection (3).

3. Transformateur d'intensité selon la revendication 2, caractérisé en ce que pour réaliser le réglage précis du rapport de transformation, aussi bien l'élément tubulaire ferromagnétique (6) que le barreau formant noyau (7) possèdent, soit directement, soit par suite de la présence d'organes supplémentaires conducteurs magnétiques, des dissymétries géométriques et par conséquent magnétiques, qui sont formées par suite de la conformation (10, 11) des organes supplémentaires ou par exemple par des languettes en tôle (12) ou par des vis (13) (figures 4 ou 5).

4. Transformateur d'intensité suivant l'une des revendications précédentes, caractérisé par le fait que pour réduire plus encore le facteur de couplage K, les surfaces des spires de l'enroulement de détection (3) et de l'enroulement secondaire (2) peuvent être pivotées d'un angle (a) par rapport à la direction du champ magnétique du courant Il dans l'enroulement primaire (1).

5. Transformateur d'intensité selon la revendication 2 ou 3, caractérisé en ce que pour réduire l'influence de champs étrangers extérieurs, l'élément tubulaire ferromagnétique (6) et le barreau formant noyau (7) muni des enroulements (3; 2) ont une longueur inférieure à la longueur axiale de l'enroulement primaire (1) formé par le conducteur plat (1a), et des couvercles (16; 17) constitués en un matériau de blindage conducteur du point de vue magnétique ferment l'élément tubulaire (6) respectivement sur ses faces frontales.

6. Transformateur d'intensité selon l'une des revendications 2 à 4, caractérisé en ce que l'enroulement primaire (1), l'enroulement secondaire (2), l'enroulement de détection (3), l'élément tubulaire (6; 26, 27) et le noyau en forme de barreau (7) sont disposés dans un pot de blindage (18,19; 23, 24) constitué en un matériau ferromagnétique.

7. Transformateur d'intensité selon la revendication 6, caractérisé en ce que le pot de blindage (18, 19) est constitué par deux demi-coques (18; 19) et que les surfaces de contact (20) des deux demi-coques (18, 19) et l'axe longitudinal de l'élément tubulaire (6) sont situés dans un plan commun.

8. Transformateur d'intensité selon la revendication 6, caractérisé en ce que le pot de blindage (23, 24) est constitué par deux éléments de coque (23, 24), dont les surfaces de contact (25) sont situées dans un plan perpendiculaire à l'axe longitudinal de l'élément tubulaire (6; 26, 27).

9. Transformateur d'intensité selon la revendication 8, caractérisé en ce que l'élément tubulaire est constitué par deux embouts tubulaires (26; 27), qui sont formés par façonnage sur les éléments de coque respectifs (23, 24) et sont séparés l'un de l'autre par une fente d'air (28).

10. Transformateur d'intensité selon l'une des revendications 2 à 5, caractérisé en ce que le rapport de la largeur du conducteur plat (1 a) et la longueur de l'élément tubulaire (6) est égal approximativement à 2:1.

11. Transformateur d'intensité selon la revendication 10, caractérisé en ce que la longueur de l'élément tubulaire (6) est égale approximativement à la longueur de l'enroulement secondaire de forme tubulaire (2) et de l'enroulement de détection (3).

12. Transformateur d'intensité selon la revendication 10 ou 11, caractérisé en ce que le rapport du diamètre intérieur du tube formé par le conducteur plat (1a) au diamètre extérieur de l'élément tubulaire (6; 26, 27) est égal ou inférieur à 2:1.
